# FASCICULE DE BREVET EUROPEEN

(11) **EP 4 492 418 B1**
(45) Date de publication et mention de la délivrance du brevet: **28.01.2026**
(21) Numéro de dépôt: 24187147.4
(22) Date de dépôt: 08.07.2024
(51) Int. Cl.: H01H 9/16, H01H 71/58, H01H 73/44, H01H 1/36, H01H 1/40, H01H 3/30, H01H 71/04, H01H 73/04, H01H 73/12, H01H 9/40, H01H 9/34

(54) **DISPOSITIF DE COUPURE POUR UN COURANT ÉLECTRIQUE, MODULE DE BATTERIE COMPRENANT UN TEL DISPOSITIF ET VÉHICULE AUTOMOBILE MUNI D'UN TEL MODULE**
ABSCHALTVORRICHTUNG FÜR EINEN ELEKTRISCHEN STROM, BATTERIEMODUL MIT EINER SOLCHEN VORRICHTUNG UND KRAFTFAHRZEUG MIT EINEM SOLCHEN BATTERIEMODUL
CUT-OFF DEVICE FOR AN ELECTRIC CURRENT, BATTERY MODULE COMPRISING SUCH A DEVICE AND MOTOR VEHICLE PROVIDED WITH SUCH A MODULE

(30) Priorité: 10.07.2023 FR 2307335
(43) Date de publication de la demande: 15.01.2025
(73) Titulaire: Ampere SAS, 92100 Boulogne-Billancourt (FR)
(72) Inventeur: AIT EL BACHA, Abdeslam, 78280 Guyancourt (FR); MAUDUIT, Jean-Roch, 78280 Guyancourt (FR)
(74) Mandataire: Renault Group

(56) Documents cités:
- EP-A2- 0 201 430
- BE-A- 340 895
- DE-U1- 29 824 020
- FR-A- 788 639
- US-A- 4 149 093

## Description

L'invention concerne un dispositif de coupure pour un courant électrique, un module de batterie comprenant un tel dispositif et un véhicule automobile muni d'un tel module. Elle trouvera en particulier ses applications dans le cas de courant de charge ou de décharge de batteries haute tension pour une alimentation d'une machine électrique servant à entrainer ledit véhicule, notamment en courant continu.

Dans ce domaine, il est connu d'ouvrir un circuit électrique de puissance servant à la charge et à la décharge d'une batterie à l'aide de dispositifs manuels de coupure. Ils permettent de s'assurer que le courant ne circule plus, notamment en cas d'intervention d'équipes de secours sur un accident. Leur limite est qu'ils ne se déclenchent pas automatiquement. Il est connu par ailleurs, par exemple de EP2538429, des dispositifs de coupure permettant d'ouvrir le circuit en cas de chocs mais, une fois activés, ils nécessitent une intervention à l'intérieur des modules de batterie dans lesquels ils sont installés pour être remplacés. Un autre de leurs inconvénients est qu'ils ne donnent pas d'indications visuelles quant à leur déclenchement alors que ceci est nécessaire afin de pouvoir s'assurer que la circulation du courant a bien été interrompue. Le document FR 788 639 A décrit, quant à lui, un dispositif de coupure pour un courant électrique selon le préambule de la revendication 1.

L'invention a pour objectif de pallier au moins en partie les inconvénients précédents et propose à cette fin un dispositif de coupure pour un courant électrique, notamment continu, selon la revendication 1, ledit dispositif comprenant entre autres un organe mobile muni d'un conducteur électrique, ledit dispositif étant configuré pour permettre un passage dudit organe mobile entre une première position, dite armée, autorisant une circulation du courant dans le conducteur, et une deuxième position, dite désarmée, empêchant ladite circulation du courant, ledit dispositif comprenant en outre un actionneur, configuré pour déclencher le passage de l'organe mobile de la position armée à la position désarmée en cas de défaut sur un circuit électrique dans lequel ledit dispositif est intégré, ledit dispositif comprenant en outre un organe de réarmement présentant une zone d'actionnement manuel, configurée pour entraîner l'organe mobile de la position désarmée à la position armée et pour provoquer en outre un réarmement de l'actionneur, ladite zone d'actionnement formant un indicateur visuel d'un état désarmé dudit dispositif.

Grâce à l'organe mobile et à l'actionneur, le déclenchement du dispositif conforme à l'invention est automatique. En outre, l'utilisateur dispose d'un retour d'état sur son bon déclenchement par l'intermédiaire de l'indicateur visuel de l'organe de réarmement. Ledit organe de réarmement étant de plus prévu manuel et à même d'enclencher à nouveau l'actionneur par l'intermédiaire de l'organe mobile, le réarmement du dispositif s'opère simplement, de l'extérieur.

Conformément à l'invention, le dispositif comprend également une chambre permettant une compression d'un fluide lors du passage de la position désarmée à la position armée, sous l'effet du déplacement dudit organe mobile, ledit dispositif comprenant en outre au moins un canal reliant une zone, dite de soufflage, à ladite chambre de compression de sorte à diriger un flux dudit fluide vers ladite zone de soufflage pour couper un arc électrique se formant lors du passage de la position armée à la position désarmée.

Selon différentes caractéristiques supplémentaires de l'invention, qui pourront être prises ensemble ou séparément et qui forment autant de modes de réalisation de l'invention:
- ledit dispositif est configuré pour un passage entre la position armée et la position désarmée de l'organe mobile et/ou de l'organe de réarmement par une translation le long d'un axe de déplacement,
- ledit dispositif est configuré pour que la translation de l'organe de réarmement provoque la translation l'organe mobile,
- ledit organe de réarmement comprend un manche,
- ledit actionneur est configuré pour se réarmer sous l'effet de la translation dudit organe mobile,
- ledit dispositif comprend un carter définissant un logement accueillant ledit organe mobile,
- ledit logement accueille en outre ledit actionneur,
- ledit carter présente un passage pour ledit organe de réarmement de sorte que ledit organe de réarmement soit actionnable par un utilisateur dans ladite position désarmée,
- ledit dispositif est configuré de sorte que ledit organe de réarmement affleure dudit carter dans la position armée,
- ledit dispositif comprend deux bornes fixes de connexion audit circuit,
- ledit dispositif comprend en outre une barrette de conduction, fixe,
- ledit dispositif est configuré de sorte que ledit conducteur soit en contact, d'une part, avec une première desdites bornes de connexion et un premier point de connexion de ladite barrette et, d'autre part, avec une deuxième desdites bornes de connexion et un deuxième point de connexion de ladite barrette, en position armée,
- ledit conducteur comprend au moins une bague,
- ladite bague est fendue de sorte à présenter une élasticité radiale,
- lesdites bagues sont au nombre de deux,
- ledit dispositif est configuré de sorte qu'une première desdites bagues établisse une circulation du courant entre ladite première borne de connexion et ledit premier point de connexion de la barrette et qu'une deuxième desdites bagues établisse une circulation du courant entre ladite deuxième borne de connexion et ledit deuxième point de connexion de la barrette, en position armée,
- ledit fluide est de l'air,
- ledit canal et/ou ladite chambre sont formés dans ledit carter,
- ladite chambre est traversée par ledit organe de réarmement,
- ledit conducteur comprend un zone d'amorçage de l'arc,
- ladite zone d'amorçage est située à proximité d'une extrémité de sortie dudit canal, en position armée,
- ladite zone d'amorçage se situe au niveau de celle desdites première et deuxième bague la plus éloignée de ladite chambre.

L'invention concerne aussi un module de batterie comprenant le dispositif de coupure décrit plus haut.

Ledit module comprend préférentiellement au moins une batterie haute tension pour une alimentation en courant électrique d'un machine électrique servant à entrainer un véhicule automobile.

L'invention concerne aussi un véhicule, notamment automobile, comprenant un tel module de batterie.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés parmi lesquels :
[Fig 1] illustre de façon schématique, selon un plan de coupe axial, un premier dispositif, dans une position armée ;
[Fig 2] illustre de façon schématique, selon un plan de coupe axial, le dispositif de la figure 1, dans une position désarmée ;
[Fig 3], illustre de façon schématique, selon un plan de coupe axial, un exemple de dispositif conforme à l'invention, dans une position désarmée

L'invention concerne un dispositif de coupure pour courant électrique continu. Un tel dispositif est destiné, notamment, à la coupure d'un courant de charge et/ou de décharge d'une batterie haute tension d'alimentation d'une machine électrique servant à entraîner un véhicule automobile. Par « haute tension », on entend une tension électrique supérieure à 100 V, par exemple d'environ 400 V.

Comme illustré aux figures 1 et 2, ledit dispositif comprend un organe mobile 2, muni d'un conducteur électrique 4. Ledit organe mobile 2 comprend ici une armature 3 portant ledit conducteur électrique 4. Ledit conducteur 4 comprend avantageusement au moins une bague 9, 9'. Ladite bague 9, 9' est avantageusement fendue de sorte à présenter une élasticité radiale pour un bon contact avec les autres organes conducteurs.

Ledit dispositif est configuré pour faire passer ledit organe mobile 2 entre une première position, dite armée, autorisant une circulation 5 du courant dans ledit conducteur 4, selon une ligne illustrée en pointillés à la figure 1, et une deuxième position, dite désarmée, coupant ladite circulation du courant. Ladite position désarmée est illustrée à la figure 2 dans laquelle on constate que la circulation du courant a été rompue par le déplacement du conducteur 4.

Ledit dispositif comprend ici un carter 6 définissant un logement 8 accueillant ledit organe mobile 2. Ledit carter 6 présente, par exemple, un forme cylindrique et/ou parallélépipédique. Ledit dispositif comprend deux bornes fixes de connexion 7, 7' audit circuit. Lesdites bornes de connexions 7, 7' sont situées, par exemple, sur ledit carter 6.

Préférentiellement, ledit dispositif est configuré pour un passage de l'organe mobile 2 entre la position armée et la position désarmée par une translation selon un axe de déplacement 10. Ledit axe de déplacement 10 correspond ici à un axe d'extension longitudinale du carter 6. Dans le mode de réalisation illustré, l'organe mobile 2 est déplacée de la gauche vers la droite lors du passage de la position armée à la position désarmée.

Ledit dispositif comprend en outre un actionneur 12, configuré pour déclencher un passage de l'organe mobile 2 de la position armée à la position désarmée en cas de défaut sur un circuit électrique dans lequel ledit dispositif est intégré. Le déclenchement du dispositif conforme à l'invention est ainsi automatique. Préférentiellement, ledit logement 8 accueille en outre ledit actionneur 12.

A titre d'exemple non limitatif, selon une première variante, ledit actionneur 12 comprend un détecteur de courant de défaut 14 et un organe élastique 16. Ledit dispositif est configuré de sorte que le détecteur de courant de défaut 14 maintienne ledit organe élastique 16 dans un étant comprimé tant qu'aucun courant de défaut n'est détecté et libère ledit organe élastique 16 dans le cas inverse. Ledit organe élastique 16, une fois libre, se détend et provoque le passage de l'organe mobile 2 de la position armée à la position désarmée.

Ledit détecteur de courant de défaut comprend, par exemple, un électro-aimant 18 lié à un arbre d'entrainement 22. Ledit arbre d'entrainement 22 est mobile en rotation autour dudit axe de déplacement 10. Ledit organe élastique 16 comprend un ressort 28 et un support mobile 30. Ledit ressort 28 comprend une pluralité de spires. L'une 32 desdites spires, dite première spire d'extrémité, est liée à une première extrémité du support mobile 30. Ladite première spire 32 est en outre en contact avec ledit organe mobile 2. Une autre 34 desdites spires, dite deuxième spire d'extrémité, est en contact avec un corps 24 du carter 6, en position armée. Ledit support mobile 30 comprend à une deuxième extrémité, opposée à sa première extrémité, un tige 20, retenue dans une gorge 26 du corps 24 en position armée, ce qui maintient le ressort 28 comprimé entre le corps 24 et l'organe mobile 2.

En cas d'apparition d'un courant de défaut, l'arbre d'entrainement 22 est entrainé en rotation par ledit électro-aimant 18 et déloge la tige 20 de la gorge 26. Ledit ressort 28 et ledit support mobile 30 sont alors libres et le ressort 28 se détend en déplaçant ledit corps mobile 2 de la position armée à la position désarmée.

Ledit dispositif comprend en outre un organe de réarmement 36. Ledit organe de réarmement présente une zone d'actionnement manuel 38, configurée pour un passage de l'organe mobile 2 de la position désarmée à la position armée provoquant en outre un réarmement de l'actionneur 12. Ladite zone d'actionnement 38 forme de plus un indicateur visuel d'un état désarmé dudit dispositif. Grâce à ladite zone d'actionnement 38, l'utilisateur dispose ainsi d'une possibilité de réarmer le dispositif par l'extérieur ainsi que d'un retour d'état sur son bon déclenchement.

Ledit carter 6 présente ici pour cela un passage 40 pour ledit organe de réarmement 36 de sorte que ledit organe de réarmement 36 soit actionnable par un utilisateur dans ladite position désarmée. Ledit organe de réarmement 36 comprend, par exemple, un manche formant ladite zone d'actionnement manuel 38. Ledit manche s'étend, par exemple, selon ledit axe de déplacement 10. L'actionneur 12 et le manche de l'organe de réarmement 36 sont ici disposés de part et d'autre dudit organe mobile 2, selon ledit axe de déplacement 10.

Dans le mode de réalisation illustré, l'utilisateur opère un réarmement en actionnant le manche de l'organe de réarmement 36 de la droite vers la gauche. L'organe mobile 2 retrouve alors la position armée et le ressort 38 est à nouveau compressé tandis que la tige 20 du support mobile 30 est logée dans ladite gorge 26. La circulation 5 du courant peut de la sorte à nouveau intervenir, comme à la figure 1. A cette même figure, on constate que ledit dispositif est configuré de sorte que ledit organe de réarmement 36 affleure dudit carter 6 dans la position armée. Autrement dit, l'organe de réarmement 36 n'est visible que par une extrémité longitudinale 42 dudit manche et ne peut pas être actionné de l'extérieur.

Ledit organe de réarmement 36 est préférentiellement mobile en translation selon ledit axe de déplacement 10. Ledit dispositif est configuré pour que la translation de l'organe de réarmement 36 provoque la translation l'organe mobile 2, de la position désarmée à la position armée et/ou pour que la translation de l'organe mobile 2 provoque la translation de l'organe de réarmement 36 de la position armée à la position désarmée. Ledit actionneur 12 est configuré pour se réarmer sous l'effet de la translation dudit organe mobile 2.

Ledit dispositif conforme à l'invention est configuré pour limiter les effets liés à la formation d'arcs électriques lors de l'ouverture du circuit. En effet, lors de l'ouverture d'un circuit électrique, un arc électrique maintenant la circulation du courant à tendance à se former entre les parties du circuit que l'on éloigne l'une de l'autre et il est avantageux de chercher à limiter de tels arcs en intensité et/ou en durée.

Ainsi, ledit dispositif de coupure peut comprendre une barrette de conduction 50. Ladite barrette de conduction 50 est fixe. Elle est logée, par exemple, dans ledit carter 6. Ladite barrette 50 s'étend ici parallèlement audit axe d'actionnement 10.

Ledit dispositif est en outre configuré de sorte que ledit conducteur 4 soit en contact, d'une part, avec une première 7 desdites bornes de connexion et un premier point de connexion 52 de ladite barrette 50 et, d'autre part, avec une deuxième 7' desdites bornes de connexion et un deuxième point de connexion 52' de ladite barrette 50, en position armée. On augmente ainsi les interfaces de contact des organes de conductions entre les parties mobiles, à savoir le conducteur 4, et les parties fixes, à savoir les bornes de connexion 7, 7' et les points de connexion 52, 52' de la barrette de connexion 50. Une telle configuration permet de limiter l'énergie des arcs de coupure susceptibles d'intervenir au niveau desdites interfaces au moment de l'ouverture du circuit, en particulier comparé à un dispositif ne comprenant que deux interfaces de contact.

Selon un aspect préférentiel de l'invention, ledit conducteur comprend deux dites bagues 9, 9'. Ledit dispositif est alors configuré de sorte qu'une première 9 desdites bagues établisse une circulation du courant entre ladite première borne de connexion 7 et ledit premier point de connexion 52 de la barrette 50 et qu'une deuxième 9' desdites bagues établisse une circulation du courant entre ladite deuxième borne de connexion 7' et ledit deuxième point de connexion 52' la barrette 50.

Lesdites bagues 9, 9' sont, par exemple, coaxiales et/ou centrées sur ledit axe de déplacement 10. Elles sont espacées l'une de l'autre selon ladite direction de déplacement 10. Elles se trouvent ici respectivement au droit desdites bornes de connexion 7, 7' et/ou d'extrémités longitudinales opposées de ladite barrette 50, lesdites extrémité longitudinales formant lesdits premier et deuxième points de connexion 52, 52'. Autrement dit, un écartement axial desdites bornes de connexion 7, 7' correspond un écartement axial desdites bagues 9, 9' et/ou à une longueur de ladite barrette 50. Lesdits premier et deuxième points de connexion 52, 52' et lesdites bornes de connexion 7, 7' sont respectivement diamétralement opposés par rapport à l'axe de déplacement 10.

Comme illustré à la figure 3, selon un exemple de réalisation du dispositif conforme à l'invention, ledit dispositif comprend une chambre 100 permettant une compression d'un fluide lors du passage de la position désarmée à la position armée, sous l'effet du déplacement dudit organe mobile 2. Ledit fluide est avantageusement de l'air.

Ledit dispositif comprend en outre au moins un canal 102 reliant une zone 104, dite de soufflage, à ladite chambre de compression 100 de sorte à diriger un flux dudit fluide vers ladite zone de soufflage 104 pour couper l'arc électrique se formant lors du passage de la position armée à la position désarmée. La durée d'établissement des arcs électriques est ainsi réduite.

Ladite chambre 100 et/ou ledit canal 102 sont ici formés dans ledit carter 6. Ledit canal 102 est orienté, par exemple, parallèlement audit axe de déplacement 10. Ladite chambre 100 est située à l'extrémité longitudinale de l'organe mobile 2 opposée à celle en contact avec l'actionneur 12. Ledit actionneur 12 présente ici une configuration différente de celle des figures 1 et 2. Il comprend une virole actionnable 112 configuré pour alternativement bloquer ou libéré un doigt 114 lié audit organe mobile 2. Il comprend en outre un organe élastique, non-représenté, configuré pour déplacer ledit organe mobile 2 quand ledit doigt 114 est libéré. Ladite chambre 100 est traversée par ledit organe de réarmement 36.

A la figure 3, le dispositif est illustré en position désarmée et un volume de la chambre 100 est maximum, après détente du fluide. Le canal 102 est ouvert et relie la chambre 100 à la zone 104 de soufflage. En position armée, l'organe mobile 2 est déplacé vers la gauche et le fluide dans la chambre 100 est sous pression par une diminution du volume de ladite chambre 100. Le canal 102 est alors fermé par une paroi de l'organe mobile 2. Lors du passage de la position armée à la position désarmée, un arc électrique se forme au niveau des différentes zones d'interface entre les bagues 9, 9', d'une part, et lesdites bornes et points de connexion, non-visibles à cette figure. Parallèlement, ledit canal 102 s'ouvre pour laisser passer le fluide comprimé en direction de ladite zone de soufflage 104. Cette dernière correspond à l'une au moins desdites zones d'interface.

Préférentiellement, ledit conducteur 2 comprend un zone 106 d'amorçage de l'arc. Bien que cela ne soit pas sur la figure qui correspond à une position désarmée, on comprend que, en position armée, ladite zone d'amorçage 106 est avantageusement située à proximité d'une extrémité 108 de sortie dudit canal, opposée à une extrémité d'entrée 110, et plus précisément au niveau d'une partie d'une circonférence de ladite extrémité de sortie 108 affleurant ladite zone d'amorçage 106. Le soufflage a de la sorte lieu à un pied de l'arc et peut donc intervenir au tout début de sa formation.

Ladite zone d'amorçage 106 se situe, par exemple, au niveau de celle 9 desdites première et deuxième bagues la plus éloignée de ladite chambre 100. Elle est formée, notamment par une forme en pointe donnée à un bord latéral de ladite bague 9. On souffle de la sorte l'arc au niveau de l'une seulement des interfaces de contact. Il a en effet été constaté qu'une fois que l'arc était soufflé au niveau de l'une seulement desdites interfaces, cela interrompait les arcs au niveau de la ou des autres desdites interfaces de contact.

L'invention concerne aussi un module de batterie, non illustré, comprenant ledit dispositif de coupure.

Ledit module comprend au moins une batterie haute tension pour une alimentation en courant électrique d'un machine électrique servant à entrainer un véhicule automobile. Un boîtier logeant une ou des cellules électrique de ladite batterie définit avantageusement le carter dudit dispositif de coupure, au moins pour une partie de ce dernier depuis laquelle ledit organe de réarmement 36 est en saillie pour être accessible à l'utilisateur, en position désarmée de l'organe mobile 2.

## Revendications

1. Dispositif de coupure pour un courant électrique, ledit dispositif comprenant un organe mobile (2) muni d'un conducteur électrique (4), ledit dispositif étant configuré pour permettre un passage dudit organe mobile (2) entre une première position, dite armée, autorisant une circulation du courant dans le conducteur (4), et une deuxième position, dite désarmée, empêchant ladite circulation du courant, ledit dispositif comprenant en outre un actionneur (12), configuré pour déclencher le passage de l'organe mobile (2) de la position armée à la position désarmée en cas de défaut sur un circuit électrique dans lequel ledit dispositif est intégré, ledit dispositif comprenant en outre un organe de réarmement (36) présentant une zone (38) d'actionnement manuel, ladite zone d'actionnement (38) formant un indicateur visuel d'un état désarmé dudit dispositif et étant configurée pour entraîner l'organe mobile (2) de la position désarmée à la position armée et pour provoquer un réarmement de l'actionneur (12), **caractérisé en ce que** ledit dispositif comprend une chambre (100) permettant une compression d'un fluide lors du passage de la position désarmée à la position armée, sous l'effet du déplacement dudit organe mobile (2), ledit dispositif comprenant en outre au moins un canal (102) reliant une zone (104), dite de soufflage, à ladite chambre de compression (100) de sorte à diriger un flux dudit fluide vers ladite zone de soufflage (104) pour couper un arc électrique se formant lors du passage de la position armée à la position désarmée.

2. Dispositif selon la revendication 1 configuré pour un passage entre la position armée et la position désarmée par une translation de l'organe mobile (2) et/ou l'organe de réarmement (36) le long d'un axe de déplacement (10).

3. Dispositif selon l'une quelconque des revendications précédentes dans lequel ledit dispositif comprend un carter (6) définissant un logement (8) accueillant ledit organe mobile (2) et/ou ledit actionneur (12).

4. Dispositif selon la revendication précédente dans lequel ledit carter (6) présente un passage (40) pour ledit organe de réarmement (36) de sorte que ledit organe de réarmement (36) soit actionnable par un utilisateur dans ladite position désarmée et affleure dudit carter (6) dans la position armée.

5. Dispositif selon l'une quelconque des revendications précédentes comprenant en outre deux bornes fixes de connexion (7, 7') et une barrette de conduction (50), fixe également, ledit dispositif étant configuré de sorte que ledit conducteur (4) soit en contact, d'une part, avec une première (7) desdites bornes de connexion et un premier point (52) de connexion de ladite barrette (50) et, d'autre part, avec une deuxième (7') desdites bornes de connexion et un deuxième point (52') de connexion de ladite barrette (50), en position armée.

6. Dispositif selon la revendication précédente dans lequel ledit conducteur (4) comprend deux bagues (9, 9'), ledit dispositif étant configuré de sorte qu'une première (9) desdites bagues établisse une circulation du courant entre ladite première borne de connexion (7) et ledit premier point de connexion (52) de la barrette (50) et qu'une deuxième (9') desdites bagues établisse une circulation du courant entre ladite deuxième borne de connexion (7') et ledit deuxième point de connexion (52') de la barrette (50).

7. Dispositif selon l'une quelconque des revendications précédentes dans lequel ledit conducteur (4) comprend une zone (106) d'amorçage de l'arc située à proximité d'une extrémité de sortie (108) dudit canal (102), en position armée.

8. Module de batterie comprenant un dispositif de coupure selon l'une quelconque des revendications précédentes.

9. Véhicule automobile comprenant un module selon la revendication précédente.

## Patentansprüche

1. Abschaltvorrichtung für einen elektrischen Strom, wobei die Vorrichtung ein bewegliches Element (2) beinhaltet, das über einen elektrischen Leiter (4) verfügt, wobei die Vorrichtung dazu konfiguriert ist, einen Übergang des beweglichen Elements (2) zwischen einer ersten, als aktiviert bezeichneten Stellung, die einen Fluss des Stroms in dem Leiter (4) zulässt, und einer zweiten, als deaktiviert bezeichneten Stellung, die den Fluss des Stroms verhindert, zu gestatten, wobei die Vorrichtung ferner ein Betätigungselement (12) beinhaltet, das dazu konfiguriert ist, im Fall eines Fehlers in einem elektrischen Stromkreis, in den die Vorrichtung integriert ist, den Übergang des beweglichen Elements (2) von der aktivierten Stellung in die deaktivierte Stellung auszulösen, wobei die Vorrichtung ferner ein Reaktivierungselement (36) beinhaltet, das eine manuelle Betätigungszone (38) aufweist, wobei die Betätigungszone (38) einen visuellen Indikator für einen deaktivierten Zustand der Vorrichtung bildet und dazu konfiguriert ist, das bewegliche Element (2) von der deaktivierten Stellung in die aktivierte Stellung zu führen und eine Reaktivierung des Betätigungselements (12) zu bewirken, **dadurch gekennzeichnet, dass** die Vorrichtung eine Kammer (100) beinhaltet, die bei dem Übergang von der deaktivierten Stellung in die aktivierte Stellung unter der Wirkung der Verschiebung des beweglichen Elements (2) eine Komprimierung eines Fluids gestattet, wobei die Vorrichtung ferner mindestens einen Kanal (102) beinhaltet, der eine als Löschzone bezeichnete Zone (104) mit der Komprimierungskammer (100) verbindet, um einen Fluss des Fluids zu der Löschzone (104) zu leiten, um einen Lichtbogen, der sich während des Übergangs von der aktivierten Stellung in die deaktivierte Stellung bildet, zu unterbrechen.

2. Vorrichtung nach Anspruch 1, die durch eine Translation des beweglichen Elements (2) und/oder des Reaktivierungselements (36) entlang einer Bewegungsachse (10) für einen Übergang zwischen der aktivierten Stellung und der deaktivierten Stellung konfiguriert ist.

3. Vorrichtung nach einem der vorhergehenden Ansprüche, wobei die Vorrichtung ein Gehäuse (6) beinhaltet, das eine Aufnahme (8) definiert, die das bewegliche Element (2) und/oder das Betätigungselement (12) aufnimmt.

4. Vorrichtung nach dem vorhergehenden Anspruch, wobei das Gehäuse (6) einen Durchgang (40) für das Reaktivierungselement (36) aufweist, sodass das Reaktivierungselement (36) in der deaktivierten Stellung von einem Benutzer betätigt werden kann und in der aktivierten Stellung bündig mit dem Gehäuse (6) abschließt.

5. Vorrichtung nach einem der vorhergehenden Ansprüche, ferner beinhaltend zwei feste Verbindungsanschlüsse (7, 7') und eine leitende Schiene (50), die ebenfalls fest ist, wobei die Vorrichtung so konfiguriert ist, dass der Leiter (4) in der aktivierten Stellung einerseits mit einem ersten (7) der Verbindungsanschlüsse und einem ersten Verbindungspunkt (52) der Schiene (50) und andererseits mit einem zweiten (7') der Verbindungsanschlüsse und einem zweiten Verbindungspunkt (52') der Schiene (50) in Kontakt ist.

6. Vorrichtung nach dem vorhergehenden Anspruch, wobei der Leiter (4) zwei Ringe (9, 9') beinhaltet, wobei die Vorrichtung so konfiguriert ist, dass ein erster (9) der Ringe einen Fluss des Stroms zwischen dem ersten Verbindungsanschluss (7) und dem ersten Verbindungspunkt (52) der Schiene (50) herstellt und dass ein zweiter (9') der Ringe einen Fluss des Stroms zwischen dem zweiten Verbindungsanschluss (7') und dem zweiten Verbindungspunkt (52') der Schiene (50) herstellt.

7. Vorrichtung nach einem der vorhergehenden Ansprüche, wobei der Leiter (4) eine Zone (106) zur Entzündung des Bogens beinhaltet, die sich in der aktivierten Stellung in der Nähe eines Ausgangsendes (108) des Kanals (102) befindet.

8. Batteriemodul, das eine Abschaltvorrichtung nach einem der vorhergehenden Ansprüche beinhaltet.

9. Kraftfahrzeug, das ein Modul nach dem vorhergehenden Anspruch beinhaltet.

## Claims

1. Cut-off device for an electric current, said device comprising a mobile member (2) provided with an electrical conductor (4), said device being configured to allow passage of said mobile member (2) between a first position, called armed position, allowing circulation of the current in the conductor (4), and a second position, called disarmed position, preventing said circulation of the current, said device further comprising an actuator (12), configured to trigger the passage of the mobile member (2) from the armed position to the disarmed position in the event of a fault on an electrical circuit in which said device is integrated, said device further comprising a resetting member (36) having a manual actuation zone (38), said actuation zone (38) forming a visual indicator of a disarmed state of said device and being configured to drive the mobile member (2) from the disarmed position to the armed position and to cause resetting of the actuator (12), **characterized in that** said device comprises a chamber (100) allowing compression of a fluid during the passage from the disarmed position to the armed position, under the effect of the movement of said mobile member (2), said device further comprising at least one channel (102) connecting a zone (104), called extinguishing zone, to said compression chamber (100) so as to direct a flow of said fluid towards said extinguishing zone (104) to cut off an electric arc that forms during the passage from the armed position to the disarmed position.

2. Device according to Claim 1, configured for passage between the armed position and the disarmed position by translation of the mobile member (2) and/or the resetting member (36) along an axis of movement (10).

3. Device according to either one of the preceding claims, wherein said device comprises a casing (6) defining a housing (8) accommodating said mobile member (2) and/or said actuator (12).

4. Device according to the preceding claim, wherein said casing (6) has a passage (40) for said resetting member (36) such that said resetting member (36) is able to be actuated by a user in said disarmed position and is flush with said casing (6) in the armed position.

5. Device according to any one of the preceding claims, further comprising two fixed connection terminals (7, 7') and a conduction bar (50), which is also fixed, said device being configured such that said conductor (4) is in contact, on the one hand, with a first (7) of said connection terminals and a first connection point (52) of said bar (50) and, on the other hand, with a second (7') of said connection terminals and a second connection point (52') of said bar (50), in the armed position.

6. Device according to the preceding claim, wherein said conductor (4) comprises two rings (9, 9'), said device being configured such that a first (9) of said rings establishes circulation of the current between said first connection terminal (7) and said first connection point (52) of the bar (50) and such that a second (9') of said rings establishes circulation of the current between said second connection terminal (7') and said second connection point (52') of the bar (50).

7. Device according to any one of the preceding claims, wherein said conductor (4) comprises a zone (106) for ignition of the arc that is situated near an outlet end (108) of said channel (102), in the armed position.

8. Battery module comprising a cut-off device according to any one of the preceding claims.

9. Motor vehicle comprising a module according to the preceding claim.
